# FASCICULE DE BREVET EUROPEEN

(11) **EP 1 896 679 B1**
(45) Date de publication et mention de la délivrance du brevet: **23.07.2014**
(21) Numéro de dépôt: 06743728.5
(22) Date de dépôt: 24.04.2006
(51) Int. Cl.: E06B 9/02

(54) **NOUVEAU TYPE DE VOLET**
NEUE ART VON ROLLLADEN
NEW TYPE OF SHUTTER

(30) Priorité: 27.04.2005 FR 0504226
(43) Date de publication de la demande: 12.03.2008
(73) Titulaire: Jaure, Serge, 34190 Ganges (FR)
(72) Inventeur: Jaure, Serge, 34190 Ganges (FR)
(86) Numéro de dépôt international: PCT/FR2006/000909
(87) Numéro de publication internationale: WO 2006/114507

(56) Documents cités:
- DE-C1- 10 149 685
- FR-A- 2 517 811
- FR-A- 2 610 982
- US-A- 5 228 238
- US-A- 5 918 430
- US-A1- 2003 159 373
- US-A1- 2004 112 553
- US-A1- 2004 250 477

## Description

La présente invention concerne un nouveau type de volets pour les ouvertures, fenêtres ou portes fenêtres du bâtiment ou baie vitrée.

Les volets sont traditionnellement disposés en façade devant les fenêtres, ou porte fenêtres et sont conçus comme des moyens de protection contre les intempéries ; le froid, le vent, la pluie, le rayonnement solaire.

Usuellement, les volets sont opaques ou ajourés, et ont à la fois une fonction d'obturation et d'occultation de l'ouverture.

Ils doivent être manipulés en ouverture pour les locaux habités, le matin et le soir ou dans la journée en cas d'intempéries violentes par exemple.

L'inconvénient des volets connus, est que la fonction protectrice d'obturation de l'ouverture est indissociable de la fonction d'occultation de celle-ci : une fois le volet fermé, il ne laisse passer ni la lumière, ni la vue.

De manière connue, le document US 2003/0159373 décrit un type de volet pour ouverture d'un bâtiment destiné à en assurer la protection contre les intempéries, ledit volet étant disposé en façade en avant d'une fenêtre. Un tel volet est constitué d'une paroi en plusieurs éléments et réalisée en matériau rigide, ledit volet étant placé dans l'ouverture en façade et en alignement avec la surface de celle-ci, au travers de moyens de fixation, de manière à ménager un espace tampon entre la fenêtre et le volet. Ce dernier est disposé par des moyens adaptés en position où il peut être écarté de la façade, où il peut être écarté de la fenêtre par le bas, et où il peut être écarté du haut par rapport à l'ouverture de ladite fenêtre.

Ce volet, conçu pour être très résistant, est occultant, ne laissant pas passer la lumière. De plus, ce volet doit être manipulé manuellement pour passer d'une position à une autre.

L'invention a pour premier objectif de remédier à cet inconvénient en proposant un volet, qui en place devant l'ouverture réalise toujours la fonction protectrice d'obturation tout en laissant passer la lumière et la vue.

Un autre objectif de l'invention est de réaliser un volet, qui placé à poste fixe devant l'ouverture joue un rôle d'isolant en créant un espace tampon, qui joue également un rôle de capteur solaire passif, ce qui optimise le gain solaire et qui suivant certaine modalité de construction permet une ventilation naturelle par l'ouverture, et qui puisse être déposé lorsqu'il n'a pas d'utilité par exemple en intersaison, ou bien pour des raisons de nettoyage.

A cet effet, le nouveau type de volet pour ouverture du bâtiment destiné à assurer la protection contre les intempéries, selon la revendication 1.

D'autres avantages et caractéristiques de l'invention apparaîtront à la lecture de la description ci-après de forme préférentielle de l'invention donnés à titre d'exemples non limitatifs et illustrés par des dessins joints dans desquels :
- La figure 1 est une vue schématique en coupe d'une fenêtre équipée d'un volet selon l'invention.
- Les figures 2, 3, 4 sont des vues schématiques en coupe de variantes de réalisation.
- La figure 5 représente une forme de réalisation dans laquelle le volet peut s'écarter de la fenêtre par le bas.
- La figure 6 représente une forme de réalisation dans laquelle le volet peut s'écarter de la fenêtre par le haut et par le bas.

En figure 1, est représentée suivant une vue en coupe schématique un mur de construction 1 doté d'une ouverture de fenêtre.

La fenêtre ou porte fenêtre sur le châssis vitré, la fenêtre 3 vitrée est représentée suivant 3 positions possibles.

Selon le repère 3, la fenêtre est côté intérieur du mur 1.

Selon le repère 3A, la fenêtre est placée dans l'épaisseur du mur.

Selon le repère 3B, la fenêtre est placée du côté extérieur du mur sans dépasser sur la façade.

Dans l'ouverture 2 en façade, et en alignement avec la surface de celle-ci est placé un volet 4.

Selon l'invention, le volet 4 est constitué d'une paroi en un matériau rigide et transparent. Le volet obture l'ouverture et protège la fenêtre 3 contre les intempéries.

Transparent, il laisse le passage à la lumière et à la vue et donc n'occulte pas la fenêtre.

Selon l'invention, le volet 4 peut être en un ou plusieurs éléments.

Le volet 4, peut être placé à poste fixe par tous moyens connus puisque laissant passer la vue et la lumière, il n'est pas nécessaire de l'ouvrir et de le fermer tous les jours.

Avantageusement, les moyens de fixation du volet de tout type connu permettent son démontage si besoin.

La paroi du volet, selon l'invention peut être fixée de manière articulée au mur par un système de gonds traditionnels permettant son ouverture.

Il peut de même être constitué de deux battants jointifs en milieu de l'ouverture, et / ou venant en recouvrement l'un de l'autre en milieu de l'ouverture, chacun des battants étant articulé sur l'ouverture.

Entre la fenêtre 3 et le volet 4 est ménagé un espace tampon 5, qui optimise le gain solaire en faisant jouer au volet le rôle d'un capteur solaire passif.

La paroi constituant le volet 4, peut être réalisée en tout matériau transparent :
- devenant opaque, et donc réfléchissant au moins partiellement la lumière et le rayonnement solaire.
- et/ou ayant la propriété de réflexion de la chaleur de l'intérieur et/ou de l'extérieur.

De tels matériaux sont connus, qui changent d'aspect sous l'effet du rayonnement solaire, ou par changement de polarité et d'intensité électrique.

Le rôle de capteur solaire passif du volet a été démontré par des essais qui ont été effectués et qui ont montré que pour une température extérieure variant sur plusieurs jours de -5°C à + 16,5°C, on obtenait une température entre la fenêtre 3 et le volet 4 de +8°C à +26,5°C.

En figure 2 est représentée une variante de réalisation dans laquelle le volet 4, placé en façade peut être disposé par des moyens adaptés en position 4A, représentée en pointillé où il est écarté de la façade pour permettre un passage d'air.

Ce montage est justifié lorsque l'ouverture 2, fenêtre ou porte-fenêtre, a une fonction de ventilation.

Dans ce cas la position du volet est régulée par écartement de l'ouverture. Cet écartement peut être commandé et asservi à un système de qualité de l'air interne à la pièce qui dessert l'ouverture 2.

Si l'ouverture n'a pas de fonction de ventilation, le volet transparent 4 est fixé à l'ouverture de la manière la plus étanche possible.

A cet effet, le volet peut être doté d'un encadrement non représenté, de préférence le plus mince possible s'il est opaque, ou d'un joint périphérique de liaison avec l'ouverture ou un encadrement placé dans l'ouverture.

De préférence le joint est en un matériau transparent ou translucide.

En figure 3, est représentée une autre forme de réalisation dans laquelle le volet 4 est fixé aux montants 5 de la fenêtre intérieure par des entretoises 6. Avantageusement, ces entretoises 6 peuvent être des tiges coulissantes permettant l'écartement du volet par rapport à la façade du mur 1 ; par exemple pour permettre une aération.

En figure 4 est représentée une forme de réalisation dans laquelle le volet 4 est placé à poste fixe et entouré d'un joint périphérique 7.

Le volet selon l'invention est conçu pour être placé à poste fixe devant l'ouverture 2. En intersaison, il peut être démonté.

La paroi 4 du volet en un ou plusieurs éléments peut être réalisée en tous matériaux adaptés, rigides et transparents tels que du verre, du plexiglas (marque déposée), du polycarbonate ou autres.

En figure 5 est représentée une forme de réalisation dans laquelle le volet peut par tous moyens de commande adaptés, manuels ou mécaniques ou motorisés, être écarté de l'ouverture de la fenêtre par le bas.

Dans cette forme de réalisation la fenêtre est dotée d'une bouche d'air, en partie haute, à closoir automatisé 8 dont l'ouverture modulable suffisante se fait en parallèle de l'écartement du volet.

Ce mouvement du volet est suffisant pour permettre un appel d'air naturel de l'extérieur vers l'intérieur pour réguler la température de la pièce, par exemple pour la réchauffer.

En figure 6 est représentée une forme de réalisation dans laquelle le volet s'écarte du haut par rapport à l'ouverture de la fenêtre et également par une plus petite valeur du bas.

Cette disposition combinée avec la bouche d'air à closoir 8 crée un appel d'air de l'intérieur vers l'extérieur, comme représenté par les flèches, pour réguler la température de la pièce par exemple pour la rafraîchir.

Le closoir peut être un closoir simple ou un closoir à chicane pour obtenir une isolation phonique.

L'ouverture de la bouche d'air et la régulation du closoir se font en parallèle c'est-à-dire conjointement au mouvement du volet.

Les mouvements du volet et l'ouverture fermeture du closoir peuvent être obtenus par tous moyens moteurs adaptés ou des systèmes en matériaux à mémoire de forme.

L'ouverture de la bouche d'air peut être régulée.

Mouvement et régulation peuvent être commandés par des cellules photovoltaïques en périphérie du volet.

La bouche d'air peut être réalisée sur la fenêtre ou sur le dormant de celle-ci.

Cette bouche d'air peut être assistée par un ventilateur.

Ce ventilateur peut être un ventilateur silencieux à alimentation photovoltaïque ou connecté au réseau.

L'intérêt du ventilateur est d'obtenir une meilleure régulation des débits d'air par rapport au taux de CO2 et à la température de la pièce.

Ce volet transparent peut recevoir des cellules photovoltaïques pour ses propres moyens en énergie.

## Revendications

1. Type de volet pour ouverture (2) d'un bâtiment destiné à en assurer la protection contre les intempéries, le dit volet étant disposé en façade en avant d'une fenêtre (3) ou porte fenêtre ou baie vitrée, ledit volet étant constitué d'une paroi (4) en un ou plusieurs éléments réalisée en un matériau rigide, ledit volet étant placé dans l'ouverture (2) en façade et en alignement avec la surface de celle-ci, au travers de moyens de fixation, de manière à ménager un espace tampon (5) entre la fenêtre (3) et le volet (4), ledit volet (4) étant disposé par des moyens adaptés en position où il peut être écarté de la façade, où il peut être écarté de la fenêtre (3) par le bas, au travers de commandes adaptée, **caractérisé par le fait que** la paroi est réalisée en un matériau transparent, et en ce que, ledit volet peut être écarté du haut par rapport à l'ouverture de la fenêtre (3) et également par une plus petite valeur du bas, au travers desdites commandes adaptée.

2. Type de volet selon la revendication 1, **caractérisé en ce qu'**il est fixé aux montants de la fenêtre intérieure par des entretoises (6) sous forme de tiges coulissantes, permettant l'écartement dudit volet (4) par rapport à la façade du mur (1).

3. Type de volet selon la revendication 1, **caractérisé en ce qu'**il est fixé à l'encadrement de l'ouverture par un joint.

4. Type de volet selon la revendication 1, **caractérisé en ce qu'**il est conçu en un matériau réfléchissant la lumière et/ou la chaleur.

5. Type de volet selon la revendication 1, **caractérisé en ce que** ledit matériau transparent devient opaque et réfléchissant au moins partiellement la lumière et le rayonnement solaire.

6. Type de volet selon la revendication 5, **caractérisé en ce que** ledit matériau transparent a une propriété de réflexion de la chaleur de l'intérieur et/ou de l'extérieur.

## Patentansprüche

1. Vorrichtung zum Verschluss um Gebäudeöffnungen vor Witterungseinflüssen zu schützen, **dadurch gekennzeichnet, dass** sie an der Fassade vor dem Fenster (3) oder vor dem Fensterrahmen oder Verglasung angebracht wird, bestehend aus einer Wand (4) bestehend aus einer oder mehreren Elementen aus rigidem Material. Die besagte Vorrichtung wird in die Gebäudeöffnung (2) der Fassade mit Hilfe von geeignetem Befestigungsmaterial so angebracht, dass sie mit dieser abschließt und einen Zwischenraum als Puffern (5) zwischen dem Fenster (3) und der Vorrichtung (4) entsteht. Die Vorrichtung (4) wird mit geeigneten Hilfsmitteln ausgerüstet die eine Spaltbildung zur Fassade oder unten zum Fenster ermöglichen. Die Vorrichtung ist **dadurch gekennzeichnet, dass** sie aus transparentem Material besteht und einen Spalt oben zur Fensteröffnung und gleichzeitig unten einen kleineren Spalt mit geeigneten Regelgeräten ermöglicht.

2. Vorrichtung nach Anspruch 1 **dadurch gekennzeichnet, dass** sie am Fensterrahmen mit verstellbaren Abstandhaltern (6) so angebracht ist, dass der Abstand zur Fassade veränderlich ist.

3. Vorrichtung nach Anspruch 1 **dadurch gekennzeichnet, dass** sie mit Hilfe einer geeigneten Dichtung an der Gebäudeöffnung befestigt ist.

4. Vorrichtung nach Anspruch 1 **dadurch gekennzeichnet, dass** sie aus Licht und/oder Wärme reflektierendem Material besteht.

5. Vorrichtung nach Anspruch 1 **dadurch gekennzeichnet, dass** sie aus einem transparenten Material besteht, welches in Funktion von Licht oder Sonnenstrahlen, transparent, opak oder reflektierend wird.

6. Vorrichtung nach Anspruch 1 **dadurch gekennzeichnet, dass** sie aus einem Material besteht welches die Wärme nach innen oder wahlweise nach außen reflektiert.

## Claims

1. Type of shutter for opening (2) of a building to ensure protection against the bad weather, said shutter being arranged in front of a window (3) window or door or bay window, said shutter consisting of a panel (4) in one or more elements made of a rigid material, said shutter fixed in the opening (2) on the façade and aligned to it, being fixed allowing a buffer space (5) between window (3) and shutter (4), said shutter (4) being movable as it can be moved away from the facade, or the bottom can be move away from window (3) at the bottom, through suitable commands, **characterized in that** the panel is made of a transparent material, and **in that** said shutter can be separated from the top with respect to the opening of the window (3) and also by a smaller value of the bottom of said through suitable commands.

2. Type of shutter according to claim 1, **characterized in that** it is fixed to the uprights of the inner window by spacers (6) in the form of slide pins, allowing the separation of said shutter (4) relative to the front of the wall façade.

3. Type of shutter according to claim 1, **characterized in that** it is fixed to the frame of the opening by a joint.

4. Type of shutter according to claim 1, **characterized in that** it is designed as a material reflecting light and / or heat.

5. Type of shutter according to claim 1, **characterized in that** said transparent material becomes opaque and at least partially reflective of light and solar radiation.

6. Type of shutter according to claim 5, **characterized in that** said transparent material has a reflection property of the heat from the inside and / or outside.
